# EUROPÄISCHE PATENTSCHRIFT

(11) **EP 2 329 215 B1**
(45) Veröffentlichungstag und Bekanntmachung des Hinweises auf die Patenterteilung: **23.05.2012**
(21) Anmeldenummer: 09740252.3
(22) Anmeldetag: 03.09.2009
(51) Int. Cl.: F42B 8/26, F42B 12/42, F41A 33/02

(54) **EXPLOSIONSKÖRPERATTRAPPE**
DUMMY EXPLOSIVE OBJECT
MODÈLE FACTICE DE CORPS EXPLOSIF

(30) Priorität: 04.09.2008 DE 102008045882
(43) Veröffentlichungstag der Anmeldung: 08.06.2011
(73) Patentinhaber: ESW GmbH, 22880 Wedel (DE)
(72) Erfinder: GLIEGE, Sven, 07743 Jena (DE)
(74) Vertreter: Schaller, Renate
(86) Internationale Anmeldenummer: PCT/DE2009/001231
(87) Internationale Veröffentlichungsnummer: WO 2010/025710

(56) Entgegenhaltungen:
- EP-A1- 0 609 790
- FR-A1- 2 886 394
- GB-A- 2 387 644
- JP-A- 2003 075 094
- US-A- 6 065 404
- US-A1- 20050 231 961
- US-B1- 7 441 505

## Beschreibung

Die Erfindung betrifft eine Explosionskörperattrappe, wie sie gattungsgemäß aus der JP 2003-075094 A bekannt ist.

Explosionskörperattrappen werden in militärischen Übungsgefechten verwendet und sollen die Anwendung und Wirkung eines Explosionskörpers simulieren, ohne eine Gefährdung für die Gefechtsteilnehmer darzustellen.

Simuliert wird die Wirkung der Explosion, die Auslösung der Zündung und insbesondere bei manuell zu handhabenden Explosionskörperattrappen die visuelle, akustische und haptische Erscheinung sowie das Gewicht.

Der Wirkungsbereich der Explosion unterscheidet sich für reale Explosionskörper, wie verschiedene Minen, Panzerfäuste oder Handgranaten, durch die Richtcharakteristik sowie eine unterschiedliche Reichweite und Dichte der Splitterverteilung in Abhängigkeit von der Druckwirkung.

Bezüglich der Richtcharakteristik wird zwischen einer ungerichteten Explosion, z. B. bei einer Handgranate, und gerichteter Explosion, z. B. bei einer Tellermine, unterschieden.

Um den Wirkungsbereich der Explosion zu simulieren, wird gemäß der JP 2003-075094 A eine Explosionskörperattrappe vorgeschlagen, in die mehrere Lichtquellen eingesetzt sind. Als vorteilhafte Lichtquellen werden hier Leuchtdioden und Laserdioden genannt, wobei nur für die Verwendung von Infrarot-Leuchtdioden ein Ausführungsbeispiel erläutert wird.

Mit dem Ziel, den Wirkungsbereich der Explosion möglichst realistisch nachzubilden, sind acht Infrarot-Leuchtdioden in einem infrarot-transluzenten Gehäuse angeordnet.
Wie in den Zeichnungen zu erkennen ist, sind vier der Leuchtdioden so auf zwei beabstandet angeordnete Printplatten montiert, dass die Strahlungsachsen radial zur Symmetrieachse des kugelförmigen Gehäuses, unter einem Winkel von 90° zueinander versetzt, verlaufen. Jeweils zwei um 180° zueinander versetzte Leuchtdioden sind einzeln in jeweils einer zur Radialebene um 45° verkippten Ebene angeordnet. Alle Teile, zu denen neben den Leuchtdioden und den Printplatten z. B. Schalter und ein Batteriebehälter gehören, sind in einem infrarot-transluzenten Kunststoff eingegossen, der das kugelförmige Gehäuse bildet. Auf diese Weise entsteht eine kompakte robuste Handgranatenattrappe. Durch das Eingießen der elektronischen Komponenten in Kunststoff sollen diese in optimaler Weise geschützt sein und gesichert werden, dass die Explosionsattrappe auch bei ungünstigen Witterungsbedingungen zuverlässig arbeitet und gegen Stöße unempfindlich ist.

Leuchtdioden sind Flächenstrahler, die ihre Strahlungsenergie grundsätzlich über einen großen Abstrahlwinkel abgeben, weshalb es glaubhaft erscheint, dass die aufgezeigte Verteilung der Leuchtdioden geeignet ist, um den Wirkungsbereich einer nichtgerichteten Explosion vollständig zu simulieren. Aufgrund der nur geringen Strahlungsenergie, die im Vergleich mit Laserdioden um mehrere Zehnerpotenzen geringer ist, werden jedoch hochsensible Detektoren notwenig, um die Reichweite der Splitterverteilung zu simulieren beziehungsweise es kann nur eine geringe Reichweite simuliert werden.
Beim bloßen Ersetzen der Leuchtdioden durch Laserdioden werden in den Raum zwar in verschiedene Richtungen, jedoch nur eng begrenzte Strahlungsbündel gerichtet, sodass eine weitaus höhere Anzahl an Laserdioden notwendig wäre, um den Wirkungsbereich einer Explosion hinreichend zu simulieren.

Aus der JP 2003-075094 A ist eine Handgranatenattrappe mit Laserdioden bekannt, denen zur Beeinflussung der Anstrahlcharakteristik Streuscheiben vorgeordnet sind. Die Laserdioden sind in der Handgranatenattrappe so angeordnet, dass ihre Strahlungsachsen einen gleichen Winkel mit einer Körperachse der Handgranatenattrappe einschließen und um diesen gleichmäßig verteilt. Konkret werden so zwei Gruppen von jeweils vier Laserdioden am Umfang verteilt angeordnet und die Abstrahlcharakteristik von vier Laserdioden als vorteilhaft dargelegt.

Der Erfindung liegt die hauptsächliche Aufgabe zu Grunde, eine längere Lebensdauer der Explosionskörperattrappe zu erreichen, wozu die Explosionskörperattrappe konstruktiv so zu gestalten ist, dass ein Kunststoff zum Vergießen verwendet werden kann, der für den Dauerschutz der Elektronikkomponenten optimiert ist und nicht für die Transparenz der Strahlung.
Mit dem Ziel, einer besseren Simulierung des Wirkungsbereiches einer Explosion soll die Explosionskörperattrappe eine homogenere Strahlungsverteilung bewirken.

Die hauptsächliche Aufgabe wird durch eine Explosionskörperattrappe mit den Merkmalen des Anspruches 1 gelöst.
Vorteilhafte Weiterbildungen sind in den Unteransprüchen beschrieben.

Den Laserdioden sind in Strahlungsrichtung Streuscheiben, bevorzugt aus Opalglas und bevorzugt aufgeklebt, vorgeordnet.
Bei einer üblichen Abstrahlcharakteristik der Laserdioden von 10° bis 15° x 20° bis 30°, typischerweise 11 ° x 25° wird durch eine Streuscheibe aus Opalglas das Strahlungsbündel so aufgeweitet, dass es eine achssymmetrische Divergenz von ca. 140° aufweist. Überraschend hat sich ergeben, dass bei der Verwendung von genau fünf Laserdioden, deren Strahlungsachsen radial von der Körperachse zueinander mit einem gleichen Winkelabstand versetzt verlaufen, eine Abstrahlcharakteristik erreicht wird, die in ihrer Homogenität dem zu simulierenden Wirkungsbereich einer nichtgerichteten Explosion sehr nahe kommt.
Durch die Montage aller Laserdioden auf einer gemeinsamen Trägerplatte, die vorteilhaft eine Leiterplatte ist, können alle Laserdioden durch einen einzigen elastischen Dichtring umhüllt werden und als eine vormontierte Baugruppe in ein starres Gehäuseteil eingesetzt werden. Der Dichtring, das Gehäuseteil und eine elastische Schutzhülle sind vorteilhaft so dimensioniert und ausgeführt, dass beim Verfüllen der vormontierten Explosionskörperattrappe mit einer Vergussmasse vermieden wird, dass Vergussmasse in Bereiche des Strahlenverlaufes kommt, womit die Auswahl der Vergussmasse nicht auf solche beschränkt ist, die für die Strahlung transluzent ist. Vorteilhaft können somit Wepuran-Vergussmassen der Reihen VU 4052 bis VU 4694, speziell 4453/71 SHE, blau, verwendet werden.

Anhand der Zeichnung wird die Explosionskörperattrappe im Folgenden beispielhaft näher erläutert.

Es zeigen:
- Fig. 1: eine Explosionskörperattrappe als Handgranate ausgebildet
- Fig. 2a und 2b: eine mit Laserdioden bestückte Trägerplatte
- Fig. 3a und 3b: eine bestückte Trägerplatte von einem Dichtgummi eingefasst
- Fig. 4a und 4b: eine Baugruppe nach Fig. 3a und 3b in einem Gehäuseteil

In den Fig. 1 bis 4 ist eine vorteilhafte Ausführung einer Explosionskörperattrappe als Handgranate 1 dargestellt.

Fig. 1 zeigt die vollständige Handgranate 1 in Seitenansicht, bei der ein Ausbruch in der Darstellung einer Schutzhülle 2 einen Einblick in das Innere der Handgranate 1 erlaubt. Die für die Handgranate 1 im Vergleich zum Stand der Technik wesentlichen Unterscheidungsmerkmale sollen nachfolgend anhand der Reihenfolge der Montage der Bauteile erläutert werden.
Die Fig. 2a und 2b zeigen in Draufsicht und in einer Schnittdarstellung fünf gleiche Laserdioden 3, auf die in Strahlungsrichtung jeweils eine gleiche Streuscheibe 4 aus Opalglas aufgeklebt ist und die über jeweils einen gleichen Diodenhalter 5 auf einer Trägerplatte 6 montiert sind. Die Diodenhalter 5 und damit die Dioden sind so auf der Trägerplatte 6 angeordnet, dass sie zueinander einen gleichen Winkelabstand aufweisen.
Es hat sich gezeigt, dass bei Verwendung von Opalglas für die Streuscheiben 4 die Laserstrahlung der Laserdioden 3 in beide Achsrichtungen der Laserdiode 3 so aufgeweitet wird, dass sich die Laserstrahlung benachbarter Laserdioden 3 mit zunehmender Entfernung zur Körperachse 7 der Handgranate 1 in den Randbereichen überlagert, wodurch sich eine Homogenisierung der Intensitätsverteilung der Laserstrahlung über den Vollwinkel ergibt. Für Streuscheiben 4 aus einem weniger streuenden Glas können entsprechend mehr Laserdioden 3 verwendet werden.
In diesem ersten Ausführungsbeispiel soll die Laserstrahlung radial zur Körperachse 7 ausgesendet werden, weshalb die Laserdioden 3 über die Diodenhalter 5 so auf der Trägerplatte 6 sitzen, dass deren Strahlungsachsen radial zur Körperachse 7 verlaufen. Eine solche Anordnung dient der Simulierung einer ungerichteten Explosion, wie sie bei einer hier dargestellten Handgranate 1 real erfolgt.

Für den Fall, dass die Explosion, z. B. bei einer Tellermine, gerichtet sein soll, werden die Laserdioden 3 um einen gleichen Winkel zur Körperachse 7 der Tellermine hin verkippt montiert. Je kleiner der Winkel zwischen der Körperachse 7 und den Strahlungsachsen der Laserdioden 3 gewählt wird, desto geringer ist der Streuwinkel der Splitterverteilung.
So lassen sich verschiedene Richt- und Streucharakteristiken simulieren, wobei die äußere Formgebung der Explosionskörperattrappe jeweils angepasst wird.
Vorteilhaft ist die Trägerplatte 6 eine Leiterplatte, auf der die Anschlüsse der Laserdioden 3 angelötet sind und zusätzliche elektronische Bauelemente montiert sein können.
Die fertig bestückte Trägerplatte 6 wird über ihren Umfang von einem Dichtring 8 gemäß Fig. 3a und 3b umhüllt. Der Dichtring 8 ist elastisch und wird bei der Montage gedehnt, sodass er sich in seiner vorbestimmten Position am Umfang der Trägerplatte 6 und insbesondere an den Streuscheiben 4, die über den Umfang der Trägerplatte 6 hinausragen, straff anlegt.
Die von dem Dichtring 8 gefasste, bestückte Trägerplatte 6 wird in ein starres Gehäuseteil 9 gemäß Fig. 4 so eingepasst, dass Bereiche des Dichtringes 8, die an den Streuscheiben 4 anliegen, durch dafür vorgesehene Öffnungen in dem Gehäuseteil 9 über dessen äußeren Umfang hinausragen. Die Handgranate 1 wird nun bis auf die äußere Schutzhülle 2 fertig montiert und vergossen. Abschließend wird die Schutzhülle 2 übergestülpt.
Sowohl der Dichtring 8 als auch die Schutzhülle 2 sind aus einem für die Laserstrahlung transluzenten Material. Indem gewährleistet wird, dass der Dichtring 8 straff an den Streuscheiben 4 anliegt, wird sicher vermieden, dass Vergussmasse in die Strahlungsbereiche der Laserdioden 3 gelangt. Die Schutzhülle 2 weist in den Strahlungsbereichen verdünnte, als Fenster 10 wirkende Bereiche auf.

### Bezugszeichenliste

- 1: Handgranate
- 2: Schutzhülle
- 3: Laserdiode
- 4: Streuscheibe
- 5: Diodenhalter
- 6: Trägerplatte
- 7: Körperachse
- 8: Dichtring
- 9: Gehäuseteil
- 10: Fenster

## Patentansprüche

1. Explosionskörperattrappe, insbesondere eine Handgranate (1), mit mehr als einer Laserdiode (3), die zur Simulation der Explosion Laserstrahlung aussenden, wobei den Laserdioden (3) in Strahlungsrichtung jeweils eine Streuscheibe (4) vorgeordnet ist und sie
so in der Explosionskörperattrappe angeordnet sind, dass ihre Strahlungsachsen einen gleichen Winkel mit einer Körperachse (7) der Explosionskörperattrappe einschließen und um diese gleichmäßig verteilt angeordnet sind, **dadurch gekennzeichnet,**
**dass** die Laserdioden (3) mit den vorgeordneten Streuscheiben (4) gemeinsam von einem für die Laserstrahlung transluzenten Dichtring (8) umhüllt sind.

2. Explosionskörperattrappe nach Anspruch 1, **dadurch gekennzeichnet,**
**dass** der Dichtring (8) so in ein Gehäuseteil (9) eingepasst ist, dass er durch dafür vorgesehene Öffnungen des Gehäuseteils (9) vor den Streuscheiben (4) über den Umfang des Gehäuseteils (9) hinausragt.

3. Explosionskörperattrappe nach Anspruch 1, **dadurch gekennzeichnet,**
**dass** die Streuscheiben (4) aus Opalglas sind.

4. Explosionskörperattrappe nach Anspruch 1, **dadurch gekennzeichnet,**
**dass** fünf Laserdioden (3) angeordnet sind.

5. Explosionskörperattrappe nach Anspruch 1, **dadurch gekennzeichnet,**
**dass** die Explosionskörperattrappe eine elastische Schutzhülle (2) aufweist, die für die Laserstrahlung transluzent ist und an den durch die Öffnungen des Gehäuseteils (9) hinausragenden Bereichen des Dichtringes (8) straff angelegt ist.

## Claims

1. A dummy exploding device, in particular a hand grenade (1), comprising more than one laser diode (3), said laser diodes (3) emitting laser beams for simulation of the explosion, each laser diode (3) having a respective diffusion disk (4) arranged in front of it in the beam direction and
said laser diodes (3) being arranged in the dummy exploding device such that their beam axes enclose an identical angle with a body axis (7) of the dummy exploding device and being uniformly distributed around said axis, **characterised in that**
the laser diodes (3) and the diffusion disks (4) arranged in front of them are jointly enclosed in a sealing ring (8) which is translucent for the laser radiation.

2. The dummy exploding device according to claim 1, **characterised in that** the sealing ring (8) is fitted into a housing element (9) such that it protrudes beyond the periphery of the housing element (9) through apertures of the housing element (9) which are provided for this purpose in front of the diffusion disks (4).

3. The dummy exploding device according to claim 1, **characterised in that** the diffusion disks (4) are made from opal glass.

4. The dummy exploding device according to claim 1, **characterised in that** five laser diodes (3) are provided.

5. The dummy exploding device according to claim 1, **characterised in that** the dummy exploding device comprises an elastic protective sleeve (2) which is translucent for the laser radiation and lies tightly against the areas of the sealing ring (8) protruding through the apertures of the housing element (9).

## Revendications

1. Simulacre de corps explosif, notamment une grenade à main (1), comprenant plus d'une diode laser (3) qui émettent pour simuler l'explosion des faisceaux laser, chaque diode laser (3) présentant un diffuseur (4) respectif disposé devant celle-ci en direction du faisceau, et
lesdites diodes laser (3) étant disposées dans ledit simulacre de corps explosif de manière à ce que leurs axes de faisceau renferment un angle identique avec un axe de corps (7) du simulacre de corps explosif et étant reparties de manière uniforme autour dudit axe, **caractérisé en ce que**
les diodes laser (3) et les diffuseurs (4) disposés devant celles-ci sont entourés ensemble d'une bague d'étanchéité (8) qui est translucide à la radiation laser.

2. Simulacre de corps explosif selon la revendication 1, **caractérisé en ce que** la bague d'étanchéité (8) placée dans un élément boîtier (9) de manière à faire saillie de la périphérie dudit élément boîtier (9) à travers d'ouvertures de l'élément boîtier (9) qui sont prévues pour ce but devant les diffuseurs (4).

3. Simulacre de corps explosif selon la revendication 1, **caractérisé en ce que** les diffuseurs (4) sont réalisés en verre opale.

4. Simulacre de corps explosif selon la revendication 1, **caractérisé en ce que** l'on prévoit cinq diodes laser (3).

5. Simulacre de corps explosif selon la revendication 1, **caractérisé en ce que** le simulacre de corps explosif comprend une gaine de protection élastique (2) qui est translucide à la radiation laser et épouse étroitement les régions de la bague d'étanchéité (8) qui font saillie à l'extérieur des ouvertures de l'élément boîtier (9).
